# FASCICULE DE BREVET EUROPEEN

(11) **EP 1 879 814 B1**
(45) Date de publication et mention de la délivrance du brevet: **08.10.2008**
(21) Numéro de dépôt: 06764823.8
(22) Date de dépôt: 21.04.2006
(51) Int. Cl.: B65D 83/38

(54) **DISPOSITIF DE FIXATION POUR FIXER UNE POMPE OU UNE VALVE SUR UN COL DE RÉCIPIENT ET DISTRIBUTEUR DE PRODUIT FLUIDE COMPRENANT UN TEL DISPOSITIF DE FIXATION**
BEFESTIGUNGSVORRICHTUNG ZUM BEFESTIGEN EINER PUMPE ODER EINES VENTILS AN DEN HALS EINES BEHÄLTERS UND FLÜSSIGKEITSVERTEILER MIT SOLCH EINER BEFESTIGUNGSVORRICHTUNG
FIXING DEVICE FOR FIXING A PUMP OR A VALVE TO THE NECK OF A RECIPIENT, AND FLUID DISTRIBUTOR COMPRISING ONE SUCH FIXING DEVICE

(30) Priorité: 25.04.2005 FR 0551067
(43) Date de publication de la demande: 23.01.2008
(73) Titulaire: Valois SAS, 27110 Le Neubourg (FR)
(72) Inventeur: JOURDIN, Gilles, F-27170 Combon (FR); STUART, Bruno, F-27350 Hauville (FR); MULLER, Patrick, F-27950 Villez Sous Bailleul (FR)
(74) Mandataire: CAPRI
(86) Numéro de dépôt international: PCT/FR2006/050366
(87) Numéro de publication internationale: WO 2006/120361

(56) Documents cités:
- EP-A- 1 270 434
- FR-A- 2 776 989

## Description

La présente invention concerne un dispositif de fixation pour fixer un organe de distribution, tel qu'une pompe ou une valve, sur un col de récipient. L'invention concerne également un distributeur de produit fluide comprenant un récipient, un organe de distribution tel qu'une pompe ou une valve, et un dispositif de fixation selon l'invention. Il est en effet connu dans de nombreux domaines techniques, comme par exemple ceux de la parfumerie, de la cosmétique, ou encore de la pharmacie, d'utiliser des distributeurs de produit fluide sous la forme d'un récipient associé à une pompe ou une valve fixée sur l'ouverture du récipient. Par actionnement de la pompe ou de la valve, du produit fluide dosé ou non est distribué. Dans ce genre de distributeur de produit fluide, il est essentiel que la pompe ou la valve soit fixée de manière stable et étanche sur l'ouverture du récipient. Pour cela, il est conventionnel d'utiliser un dispositif de fixation qui maintient la pompe ou la valve, et qui est pourvu de moyens de fixation sur l'ouverture du récipient. Ces moyens de fixation peuvent utiliser des techniques diverses, comme par exemple le vissage, le sertissage, le collage ou encore des techniques d'encliquetage ou d'accrochage.

Un mode de réalisation bien connu pour un descriptif de fixation met en oeuvre une bague de fixation comprenant les moyens de fixation sur le col du récipient et une frette d'habillage engagée axialement de haut en bas autour de la bague. Dans le cas de la présente invention, la frette d'habillage comprend des moyens d'accrochage coopérant avec des moyens de butée formés par la bague pour définir ensemble des moyens de retenue axiale de la frette sur la bague. Le document EP 1 270 434 décrit un dispositif de fixation de ce type dans lequel l'extrémité inférieure de la frette est ourlée vers l'intérieur de manière à définir un épaulement interne orienté vers le haut. Cet épaulement interne est destiné à venir en prise en dessous de la bague de fixation qui forme à cet endroit des moyens de butée. Dans ce document de l'art antérieur, les moyens de retenue axiale de la frette sur la bague sont donc définis par l'épaulement interne de l'extrémité ourlée de la frette en coopération avec l'extrémité inférieure de la bague, ou plus précisément l'arête d'extrémité de la bague de fixation. L'épaulement interne de la frette est parfaitement annulaire, de manière à définir un cercle qui s'étend dans un plan unique. Il en est de même pour l'extrémité inférieure de la bague de fixation, qui définit également un cercle s'étendant dans un plan unique. Ainsi, l'engagement de l'épaulement interne juste en-dessous de l'extrémité inférieure de la bague définit une position axiale unique de blocage de la frette sur la bague. Par conséquent, l'engagement ou la butée axiale de la frette par rapport à la bague est imposé(e) par l'épaulement interne de la frette et l'extrémité inférieure de la bague de fixation qui s'étendent tous deux dans des plans qui sont confondus lorsque l'épaulement vient en contact de butée avec la bague.

L'inconvénient avec le dispositif de fixation du document EP 1 270 434 est qu'il n'y a aucune liberté ou modularité dans le positionnement axial de la frette par rapport à la bague. En effet, il est parfois utile de pouvoir disposer axialement la frette par rapport à la bague en fonction de la configuration du récipient sur lequel le dispositif de fixation doit être monté. Plus précisément, la frette doit en général venir avec son extrémité inférieure en appui sur le récipient, de manière à créer une sorte de continuité entre le récipient et le dispositif de fixation. Par conséquent, il faut parfois enfoncer plus ou moins la frette sur la bague, ce qui revient à modifier la position axiale de la frette sur la bague.

La présente invention a pour but de remédier aux inconvénients précités de l'art antérieur en définissant un dispositif de fixation dont la frette d'habillage peut être disposée et bloquée axialement par rapport à la bague en des positions axiales distinctes décalées.

Pour atteindre ce but, la présente invention propose un dispositif de fixation pour fixer un organe de distribution, tel qu'une pompe ou une valve, sur un col de récipient, le dispositif comprenant une bague de fixation comprenant des moyens de fixation sur le col de récipient et des moyens de butée, et une frette d'habillage engagée axialement de haut en bas autour de la bague, la frette comprenant des moyens d'accrochage coopérant avec les moyens de butée pour définir ensemble des moyens de retenue axiale de la frette sur la bague, caractérisé en ce que les moyens de retenue comprennent plusieurs éléments de prise mutuelle définissant des positions d'engagement axiales distinctes de la frette sur la bague. Tout comme dans le document précité de l'art antérieur, la frette d'habillage est toujours accrochée sur la bague, mais cet accrochage peut se faire en différents endroits axialement décalés. Les éléments de prise mutuelle permettant le décalage axial de l'accrochage peuvent être formés soit par la frette soit par la bague, ou les deux à la fois.

Selon une forme de réalisation intéressante, la frette comprend une extrémité supérieure et une extrémité inférieure destinée à venir en appui sur le récipient, les moyens d'accrochage étant formés par un épaulement interne orienté vers le haut et avantageusement défini à proximité de l'extrémité inférieure. Avantageusement, l'épaulement interne est formé par un ourlage de la frette vers l'intérieur au niveau de son extrémité inférieure.

Selon un autre aspect de l'invention, les moyens de butée comprennent au moins une zone de butée orientée vers le bas.

Selon une première forme de réalisation pratique, il est prévu plusieurs zones de butée disposées en des positions axiales différentes, les différentes zones de butée définissant les dents de prise. Avantageusement, la bague de fixation comprend une jupe sensiblement cylindrique engagée autour du col, la jupe définissant une paroi externe comprenant plusieurs zones de butée décalées axialement. De préférence, les zones de butée sont formées par les extrémités inférieures orientées vers le bas de nervures longitudinales axiales qui s'étendent verticalement en faisant saillie radialement par rapport à la paroi externe de la jupe, les extrémités inférieures des nervures étant situées en des positions axialement décalées.

Selon un autre mode de réalisation avantageuse, l'épaulement de la frette présente un profil crénelé définissant des éléments de prise axialement décalés. Avantageusement, le profil crénelé définit des créneaux de hauteurs et/ou profondeurs différentes.

Il est à noter que les deux formes de réalisation peuvent être mises en oeuvre cumulativement dans un seul et même dispositif de fixation. Toutefois, il est préférable de les mettre en oeuvre séparément. On peut également noter que les éléments de prise axialement décalés, qu'ils soient formés par la frette ou par la bague, n'engendrent pas de difficultés de réalisation ou de fabrication, par rapport au dispositif de fixation du document EP-1 270 434. En effet, le crénelage de la partie ourlée de la frette est très facile à réaliser. Quant au moulage des nervures sur la jupe, il n'engendre aucune difficulté technique.

Selon une autre caractéristique intéressante de l'invention, la bague comprend une collerette saillante de prémontage avec laquelle les moyens d'accrochage de la frette viennent en prise en position prémontée. La position de prémontage, dans laquelle la frette n'est pas complètement engagée sur la bague, est utile notamment lors du transport, du stockage et de la manipulation du dispositif de fixation. En effet, cette collerette saillante permet de maintenir la frette sur la bague de sorte qu'ils ne forment ensemble plus qu'une seule unité indémontable. Lors de la mise en place du dispositif de fixation sur un récipient, la bague et la frette peuvent être manipulées comme s'il ne s'agissait que d'une seule pièce. Dès que la bague de fixation a été montée sur le col du récipient, la frette d'habillage déjà prémontée peut être enfoncée axialement de haut en bas sur la bague pour la bloquer en prise autour du col.

L'invention définit également un distributeur de produit fluide comprenant un récipient, un organe de distribution tel qu'une pompe ou une valve et un dispositif de fixation tel que définit ci-dessus.

L'invention sera maintenant plus amplement décrite en référence aux dessins joints, donnant à titre d'exemple non limitatif deux modes de réalisation de l'invention.

Sur les figures :
La figure 1 est une vue partiellement en coupe transversale verticale d'un dispositif de fixation selon un premier mode de réalisation de l'invention à l'état monté sur un col de récipient,
La figure 2 est une vue agrandie d'un détail de la figure 1,
La figure 3 est une vue similaire à celle de la figure 1, avec le dispositif de fixation à l'état prémonté sur un col de récipient,
La figure 4 est une vue agrandie d'un détail de la figure 3,
La figure 5 est une vue en perspective de la frette du dispositif de fixation selon le premier mode de réalisation de l'invention,
La figure 6 est une vue similaire à celle de la figure 1 pour un second mode de réalisation d'un dispositif de fixation selon l'invention,
La figure 7 est une vue agrandie d'un détail de la figure 6,
La figure 8 est une vue en perspective de la bague de fixation du dispositif de fixation selon le second mode de réalisation de l'invention, et
La figure 9 est une vue similaire à celle de la figure 7 pour une variante de réalisation de la frette.

Dans les deux modes de réalisation représentés sur les figures, le dispositif de fixation selon l'invention est associé à un organe de distribution, en l'occurrence une pompe 4. Toutefois, une valve peut très bien être mise en oeuvre à la place de la pompe. D'autre part, le dispositif de fixation associé à la pompe est monté sur un récipient 3 qui définit une ouverture, avantageusement sous la forme d'un col 31. Le col 31 s'étend vers le haut à partir du corps du récipient, qui forme dans sa partie supérieure un épaulement 35. Le col 31 fait donc saillie à partir de cet épaulement 35. Le col 31 comprend un renfort périphérique externe formant un rebord 32 orienté vers le bas. Ce rebord 32 sert de manière conventionnelle à l'accrochage du dispositif de fixation, comme on le verra ci-après. Le col 31 comprend également un bord annulaire supérieur 33 ainsi qu'une paroi interne 34 qui définit l'ouverture du récipient. Il s'agit là d'une conception tout à fait conventionnelle pour un récipient servant à contenir un produit fluide dans les domaines de la parfumerie, de la cosmétique, ou encore de la pharmacie. Ce récipient peut être réalisé en n'importe quel matériau approprié, comme par exemple le verre, le plastique ou le métal.

L'organe de distribution, désigné en son ensemble par la référence numérique 4, comprend un corps 41 pourvu d'une collerette de maintien 42 au niveau de son extrémité supérieure. L'organe de distribution 4 comprend également une tige d'actionnement 43 qui est déplaçable en va et vient à l'encontre d'un ressort de rappel à l'intérieur du corps 41. Il s'agit là d'une conception tout à fait classique pour une pompe ou une valve dans les domaines de la pharmacie, la parfumerie, ou de la cosmétique.

Le dispositif de fixation sert à fixer ou maintenir l'organe de distribution 4 dans l'ouverture du col 31, avec la tige d'actionnement 43 faisant saillie vers le haut à partir du col. Une fois en place, l'organe de distribution reçoit une tête de distribution qui est montée sur l'extrémité supérieure libre de la tige d'actionnement 43, mais ceci n'est pas représenté. Avantageusement, l'organe de distribution 4 peut également être pourvu d'un tube plongeur qui s'étend à l'intérieur du récipient 3 pour prélever le produit fluide.

Dans les deux modes de réalisation représentés sur les figures, le dispositif de fixation comprend deux éléments constitutifs, à savoir une bague de fixation 1 et une frette d'habillage 2.

Dans les deux modes de réalisation des figures, la bague de fixation 1 comprend une jupe périphérique sensiblement cylindrique 11 qui est pourvue intérieurement de moyens de fixation 12 qui peuvent se présenter sous la forme d'un cordon d'encliquetage continu ou de têtes d'encliquetage ponctuelles. Les moyens de fixation 12 font saillie radialement vers l'intérieur à partir de la paroi interne de la jupe 11. Les moyens de fixation 12 sont destinés à venir en prise en dessous du rebord 32 formé par le col 31 du récipient 3, comme on peut le voir très clairement sur les figures 1 et 6. Dans le premier mode de réalisation des figures 1 à 5, la jupe 11 est continue, de sorte que les moyens de fixation 12 peuvent se présenter sous la forme d'un cordon annulaire interne continu. Le montage de la bague de fixation sur le col de récipient s'effectue alors par emmanchage en force pour faire passer en force le cordon continu 12 en-dessous du rebord 32 formé par le rebord périphérique externe du col. En revanche, dans le second mode de réalisation des figures 6 à 8, la jupe 11 est discontinue et se présente alors sous la forme de segments de jupe séparés par des fentes longitudinales verticales 111. Il ne s'agit là que de variantes de réalisation : en effet, les jupes dans les deux modes de réalisation peuvent être continues ou fendues.

La jupe 11 s'étend vers le bas à partir d'un plateau annulaire 15 qui sert à comprimer un joint de col 5 sur l'extrémité annulaire supérieure 33 du col. L'écrasement du joint 5 est obtenu par la traction exercée par la jupe 11 dont les moyens de fixation 12 sont contraints de se loger sous le rebord 32. Il s'agit là également d'une conception tout à fait classique pour une bague de fixation dans les domaines de la cosmétique, de la parfumerie ou la pharmacie.

Au-delà de ce plateau annulaire 15, la bague de fixation forme un logement de réception 17 dans lequel est reçue la collerette 42 formée par le corps 41 de l'organe de distribution 4. La collerette 42 peut par exemple être reçue par encliquetage. Le logement d'encliquetage 17 forme également un passage central 18 à travers lequel s'étend la tige d'actionnement 43.

Cette conception générale de bague de fixation est commune aux deux modes de réalisation. Elle permet un maintien stable de l'organe de distribution 4, une situation efficace sur le col 31. Lorsque la jupe 11 est continue, la fixation peut être assurée uniquement par la bague. En revanche, lorsque la jupe est fendue, la fixation définitive est obtenue par la mise en place de la frette d'habillage, comme on le verra ci-après. La présente invention s'applique aux deux cas, à savoir jupe continue ou jupe fendue.

Dans les deux modes de réalisation, la frette 2 comprend un corps sensiblement cylindrique 21 qui se prolonge à son extrémité supérieure par un rabat rentrant 26 qui définit une grande ouverture de passage. A son extrémité inférieure opposée, la frette 2 comprend une partie amincie 22 dont l'épaisseur de paroi est inférieure à celle de la majeure partie du corps 21. La différence d'épaisseur de paroi entre le corps 21 et la partie amincie 22 est visible sous la forme d'un décrochement interne 212 qui s'étend sur toute la périphérie interne de la frette.

L'extrémité inférieure de la frette est formée par un bord 23 qui résulte de l'ourlage d'une partie 24 de la frette vers l'intérieur. Cette partie ourlée 24, qui s'étendait originellement dans le prolongement de la partie amincie 22 a été ourlée vers l'intérieur par un procédé d'ourlage bien connu. Le bord inférieur 23 réalise ainsi la jonction entre la partie amincie 22 et la partie intérieure ourlée 24. L'extrémité libre de la partie ourlée 24 forme un épaulement 251 qui est orienté vers le haut, c'est-à-dire en direction du rabat rentrant 26.

L'épaulement 251 est ainsi orienté sensiblement en regard du décrochement 212, comme on peut le voir sur la figure 2. Un logement annulaire est ainsi créé dans la paroi interne de la frette entre le décrochement 212 et l'épaulement 25. Cette conception de frette d'habillage est commune aux deux modes de réalisation.

La bague de fixation 1, la frette 2, le col de récipient 31 et l'organe de distribution 4 présentent tous une certaine symétrie axiale longitudinale le long d'un axe X visible sur les figures 1 et 6. Lors du montage du distributeur composé par ces éléments, l'organe de distribution 4 est tout d'abord engagé axialement par le bas à l'intérieur du logement de réception 17 formé par la bague 1. Ensuite, la bague 2 avec son organe de distribution encliqueté 4 est rapportée axialement par le haut sur le col de récipient 31 jusqu'à ce que ses moyens de fixation 12 viennent en prise sous le rebord 32. Finalement, la frette d'habillage 2 est rapportée axialement de haut en bas sur la bague de fixation 1, de manière à venir en prise avec la paroi externe de la jupe 11. En position finale, représentée sur les figures 1 et 6, l'extrémité inférieure ou bord inférieur 23 de la frette 2 vient en appui ou à proximité de l'épaulement 35 formé par le récipient 3. Il est en effet recherché que la frette vienne en contact de l'épaulement 35 pour des raisons esthétiques. En position finale, la bague de fixation 1 n'est même plus visible, étant donné que la tige d'actionnement 43 est encore coiffée par la tête de distribution qui entoure la frette 2 ou vient se loger à l'intérieur de la frette 2.

Dans les deux modes de réalisation, l'épaulement 25 de la partie ourlée 24 forme des moyens d'accrochage qui coopèrent avec des moyens de butée formés par la bague 2. Ces moyens de butée peuvent par exemple être formés par l'extrémité inférieure 13 de la jupe 11. Les moyens d'accrochage et les moyens de butée définissent ensemble des moyens de retenue axiale qui permettent de bloquer la frette sur la bague. Il n'est ainsi plus possible de retirer la frette de la bague, ce qui implique que la bague 2 ne peut plus être retirée du col de récipient. Ainsi, la fixation de l'organe de distribution 4 sur le col de récipient est définitive et inviolable.

Selon l'invention, les moyens de retenue axiale de la frette sur la bague permettent de disposer la frette sur la bague en plusieurs positions axiales décalées distinctes. En d'autres termes, la frette 2 peut être engagée sur la bague avec son bord inférieur 23 qui s'étend plus ou moins vers le bas à partir de l'extrémité inférieure de la jupe 11. Ceci permet de disposer et de bloquer la frette sur la bague avec le bord inférieur 23 de la frette en contact de l'épaulement 35 du récipient 3. Et ceci, quelle que soit la hauteur du col 31. Les moyens de retenue axiale comprennent ainsi plusieurs éléments de prise mutuelle qui définissent des positions d'engagement axial distinctes de la frette sur la bague. Ces éléments de prise peuvent être formés soit par la frette, soit par la bague. Ces éléments de prise permettent de définir des positions axiales déterminées de blocage de la frette par rapport à la bague en fonction de la physionomie du col de récipient.

En se référant au premier mode de réalisation des figures 1 à 5, on peut voir que les éléments de prise mutuelle sont formés par la frette d'habillage 2. En effet, l'épaulement 25 de la partie ourlée 24 de la frette d'habillage présente un profil crénelé définissant ainsi des créneaux de hauteur et de profondeur différentes. En se référant à la figure 5, on peut voir que la partie ourlée 24 définit trois hauteurs de créneaux 251, 253 et 254 séparés par des fonds de créneau 252 situés à la même hauteur axiale. En revanche, les sommets de créneau 251, 253 et 254 sont situés à des hauteurs axiales différentes. Les sommets de créneau et les fonds de créneau définissent des segments d'arc de cercle qui sont reliés par des segments radiaux 241, 243 et 244 de hauteurs variables. L'épaulement 25 formé par la partie ourlée 24 définit ici quatre éléments de prise mutuelle formés par les sommets de créneau 251, 253 et 254 et les fonds de créneau 252. Chacun de ces éléments de prise est adapté à venir en butée contre l'extrémité inférieure 13 de la jupe 11, comme on peut le voir sur la figure 2 avec le sommet de créneau 251. Si le col de récipient avait été réalisé de manière plus trapue ou courte, l'épaulement 25 aurait été situé un peu plus haut, et le sommet de créneau 251 n'aurait alors pas pu venir en butée en dessous de l'extrémité 13. En revanche, l'autre sommet de créneau 253 aurait alors rempli la fonction d'accrochage en butée sous l'extrémité inférieure 13. Et si le col était encore plus trapu, c'est le fond de créneau 252 qui viendrait en butée sous l'extrémité inférieure 13. On voit ainsi que la frette d'habillage 2 peut venir s'accrocher sous la bague 1 en des positions axiales différentes décalées. Ceci permet d'accrocher la frette sous la bague quelle que soit la physionomie du col de récipient. A la place de l'extrémité inférieure 13 de la jupe 11, on peut prévoir tout autre zone de butée formée par la bague 1.

L'extrémité inférieure 13 peut venir en butée contre les créneaux du fait que la bague, réalisée en matière plastique, a toujours tendance à se déformer ou fluer vers l'extérieur.

En se référant aux figures 3 et 4, on peut voir que la bague de fixation 1 est également pourvue d'une collerette périphérique saillante de prémontage 16 qui fait saillie radialement vers l'extérieur au niveau du plateau 15 à l'extrémité supérieure de la jupe 11. Cette collerette 16 sert également à l'accrochage de la frette d'habillage 2 lorsque cette dernière n'est pas encore définitivement engagée autour de la jupe 11. Dans la position de prémontage représentée sur les figures 3 et 4, la bague de fixation 1 peut être montée sur un col de récipient, car la jupe 11 n'est pas encore empêchée de se déformer radialement vers l'extérieur par l'engagement de la frette d'habillage 2. En revanche, la frette d'habillage 2 est solidaire de la bague de fixation 1 et constitue, ensemble avec la bague, une entité unitaire indémontable. Ceci est particulièrement avantageux pour le transport, le stockage et la manipulation de la bague de fixation et de sa frette d'habillage ainsi associée. La collerette saillante 16 peut venir en prise avec l'épaulement 25 formé par la partie ourlée 24 ou plus précisément avec n'importe quel créneau formé par le profil crénelé de l'épaulement. Sur les figures 3 et 4, c'est le fond de créneau 252 qui est en prise avec la collerette saillante 16.

On se réfèrera maintenant aux figures 6 à 8 pour expliquer le second mode de réalisation de l'invention. La frette d'habillage 2 peut être identique à celle du premier mode de réalisation, ou en variante, la partie ourlée 24 de la frette peut présenter un épaulement interne 25 continu, c'est-à-dire dénué de profil crénelé. En revanche, la jupe 11, qui est ici fendue, est pourvue de plusieurs séries de nervures longitudinales verticales 14 qui s'étendent vers le bas à partir de la collerette saillante 16. Chaque série de nervures comprend ici trois nervures de hauteurs différentes. Bien entendu, on peut prévoir autant de nervures qu'on veut dans une série, et autant de séries qu'on veut. Etant donné que la bague de fixation comprend ici six segments de jupe séparés par six fentes 111, la bague est pourvue de six séries de trois nervures de hauteurs différentes. Les nervures définissent des extrémités inférieures de butée 141, 142 et 143 qui sont disposées à des hauteurs axiales différentes décalées. Chaque extrémité de nervure définit ainsi des moyens de butée orientés vers le bas, c'est-à-dire en direction de l'épaulement 25 de la partie ourlée 24 qui s'étend vers le haut. En se référant à la figure 7, on voit que l'épaulement 25 est logé juste en dessous de l'extrémité de butée 141 de la nervure la plus longue. Tout comme le profil crénelé du premier mode de réalisation, les séries de nervures de hauteurs différentes constituent des éléments de prise mutuelle permettant de disposer et bloquer la frette par rapport à la bague en des positions axiales décalées. En mettant en prise l'épaulement 25 avec l'extrémité de butée 143 de la nervure la plus courte, la frette d'habillage 2 est moins enfoncée sur la bague.

Tout comme dans le premier mode de réalisation, l'épaulement 25 de la partie ourlée 24 peut venir en prise sous la collerette saillante 16 pour prépositionner la frette d'habillage 2 sur la bague de fixation.

Sur la figure 9, on peut voir une variante de réalisation pour la frette 2, dans laquelle elle est dépourvue de partie ourlée 24, mais forme un évidement interne périphérique 24' qui définit un bord inférieur de butée 25' qui peut remplir la même fonction que l'épaulement 25. La zone de butée formée par la bague peut ainsi venir en butée sur ce bord inférieur. La frette n'a pas besoin d'avoir une épaisseur de paroi supérieure en-dessous du bord inférieur, car la zone de butée formée par la bague va fluer dans l'évidement en raison des propriétés de fluage de la matière plastique constitutive de la bague.

En variante, on peut également prévoir de former les moyens de retenue au niveau de la partie supérieure de la jupe et de la frette.

La bague est de préférence réalisée en matière plastique et la frette peut être réalisée en métal ou en matière plastique.

On peut également remarquer que la frette peut venir en prise avec la bague à un autre endroit que son extrémité inférieure libre.

Dans tous les modes de réalisation, la frette d'habillage 2 est accrochée et verrouillée dans des positions axiales qui peuvent varier par exemple en fonction de la physionomie du col de récipient.

## Revendications

1. Dispositif de fixation pour fixer un organe de distribution (4), tel qu'une pompe ou une valve, sur un col de récipient (31), le dispositif comprenant :
- une bague de fixation (1) comprenant des moyens de fixation (12) sur le col de récipient et des moyens de butée (13 ; 141, 142, 143), et
- une frette d'habillage (2) engagée axialement de haut en bas autour de la bague (1), la frette comprenant des moyens d'accrochage (25) coopérant avec les moyens de butée pour définir ensemble des moyens de retenue axiale de la frette sur la bague,
**caractérisé en ce que** les moyens de retenue comprennent plusieurs éléments de prise mutuelle (251, 252, 253, 254; 13; 25, 141, 142, 143) définissant des positions d'engagement axiales distinctes de la frette sur la bague.

2. Dispositif de fixation selon la revendication 1, dans lequel la frette comprend une extrémité supérieure (26) et une extrémité inférieure (23) destinée à venir en appui sur le récipient, les moyens d'accrochage étant formés par un épaulement interne (25) orienté vers le haut défini à proximité de l'extrémité inférieure.

3. Dispositif de fixation selon la revendication 2, dans lequel l'épaulement interne (25) est formé par un ourlage de la frette vers l'intérieur au niveau de son extrémité inférieure.

4. Dispositif de fixation selon la revendication 1, 2 ou 3, dans lequel les moyens de butée comprennent au moins une zone de butée orientée vers le bas.

5. Dispositif de fixation selon la revendication 4, dans lequel il est prévu plusieurs zones de butée (141, 142, 143) disposées en des positions axiales différentes, les différentes zones de butée définissant des éléments de prise.

6. Dispositif de fixation selon la revendication 5, dans lequel la bague de fixation comprend une jupe sensiblement cylindrique (11) engagée autour du col (31), la jupe définissant une paroi externe comprenant plusieurs zones de butée (141, 142, 143) décalées axialement.

7. Dispositif de fixation selon la revendication 6, dans lequel les zones de butée sont formées par les extrémités inférieures (141, 142, 143) orientées vers le bas de nervures longitudinales axiales (14) qui s'étendent verticalement en faisant saillie radialement par rapport à la paroi externe de la jupe, les extrémités inférieures des nervures étant situées en des positions axialement décalées.

8. Dispositif de fixation selon l'une quelconque des revendications 1 à 4, dans lequel l'épaulement (25) de la frette (2) présente un profil crénelé définissant des éléments de prise axialement décalés.

9. Dispositif de fixation selon la revendication 8, dans lequel le profil crénelé définit des créneaux (251, 252, 253, 254) de hauteurs et/ou profondeurs différentes.

10. Dispositif de fixation selon l'une quelconque des revendications précédentes, dans lequel la bague comprend une collerette saillante de prémontage (16) avec laquelle les moyens d'accrochage (25) de la frette viennent en prise en position prémontée.

11. Distributeur de produit fluide comprenant un récipient, un organe de distribution, tel qu'une pompe ou une valve et un dispositif de fixation selon l'une quelconque des revendications précédentes.

## Claims

1. A fastener device for fastening a dispenser member (4), such as a pump or a valve, onto a receptacle neck (31), the device comprising:
- a fastener ring (1) including both abutment means (13; 141, 142, 143) and fastener means (12) for fastening onto the receptacle neck; and
- a covering hoop (2) that is engaged axially from top to bottom around the ring (1), the hoop including hook means (25) co-operating with the abutment means for acting together to define axial retainer means for retaining the hoop on the ring;
said device being **characterized in that** the retainer means include a plurality of mutual engagement elements (251, 252, 253, 254; 13; 25, 141, 142, 143) defining distinct axial engagement positions of the hoop on the ring.

2. A fastener device according to claim 1, in which the hoop includes a top end (26), and a bottom end (23) for coming to bear on the receptacle, the hook means being formed by an upwardly-directed inner shoulder (25) that is defined in the proximity of the bottom end.

3. A fastener device according to claim 2, in which the inner shoulder (25) is formed by the hoop being upturned inwards at its bottom end.

4. A fastener device according to claim 1, 2, or 3, in which the abutment means include at least one downwardly-directed abutment zone.

5. A fastener device according to claim 4, in which a plurality of abutment zones (141, 142, 143) are provided, disposed in various axial positions, the various abutment zones defining engagement elements.

6. A fastener device according to claim 5, in which the fastener ring includes a substantially cylindrical skirt (11) that is engaged around the neck (31), the skirt defining an outer wall including a plurality of axially-offset abutment zones (141, 142, 143).

7. A fastener device according to claim 6, in which the abutment zones are formed by the downwardly-directed bottom ends (141, 142, 143) of longitudinal axial splines (14) which extend vertically while projecting radially from the outer wall of the skirt, the bottom ends of the splines being situated in axially-offset positions.

8. A fastener device according to any one of claims 1 to 4, in which the shoulder (25) of the hoop (2) presents a crenellated profile defining axially-offset engagement elements.

9. A fastener device according to claim 8, in which the crenellated profile defines crenellations (251, 252, 253, 254) of various heights and/or depths.

10. A fastener device according to any preceding claim, in which the ring includes a projecting pre-assembly collar (16) with which the hook means (25) of the hoop become engaged in the pre-assembled position.

11. A fluid dispenser comprising a receptacle, a dispenser member such as a pump or a valve, and a fastener device according to any preceding claim.

## Patentansprüche

1. Befestigungsvorrichtung zum Festlegen eines Abgabeorgans (4), wie etwa einer Pumpe oder eines Ventils am Hals eines Behälters (31), wobei die Vorrichtung aufweist:
Einen Festlegungsring (1), der Festlegungsmittel (12) auf dem Hals des Behälters sowie Anschlagmittel (13; 141, 142, 143) aufweist, und
einen Verkleidungsring (2) der um den Ring (1) herum axial von oben nach unten im Eingriff steht, wobei der Verkleidungsring Verankerungsmittel (25) aufweist, welche mit den Anschlagmitteln zusammenwirken, um zusammen axiale Rückhaltemittel für den Verkleidungsring auf dem Festlegungsring zu definieren, **dadurch gekennzeichnet, dass** die Rückhaltemittel mehrere wechselseitige Eingriffelemente (251, 252, 253, 254; 13; 25; 141, 142, 143) aufweist, welche unterschiedliche Eingriffsstellungen des Verkleidungsrings auf dem Festlegungsring definieren.

2. Befestigungsvorrichtung nach Anspruch 1, wobei der Verkleidungsring ein oberes Ende (26) und ein unteres Ende (23) aufweist, das dazu bestimmt ist, auf dem Behälter sich abzustützen, wobei die Verankerungsmittel durch eine interne Schulter (25) gebildet sind, welche nach oben ausgerichtet und in der Nähe des unteren Endes definiert ist.

3. Befestigungsvorrichtung nach Anspruch 2, wobei die interne Schulter (25) durch eine Einsäumung des Verkleidungsrings zum Innern auf der Höhe seines unteren Endes gebildet ist.

4. Befestigungsvorrichtung nach Anspruch 1, 2 oder 3, wobei die Anschlagmittel zumindest eine nach unten ausgerichtete Anschlagzone aufweisen.

5. Befestigungsvorrichtung nach Anspruch 4, wobei mehrere Anschlagzonen (141, 142, 143) vorgesehen sind, welche in unterschiedlichen axialen Positionen angeordnet sind, wobei die unterschiedlichen Anschlagzonen die Eingriffelemente definieren.

6. Befestigungsvorrichtung nach Anspruch 5, wobei der Festlegungsring eine in Wesentlichen zylindrische Schürze (11) aufweist, die um den Hals (31) im Eingriff steht, wobei die Schürze eine Außenwandung definiert, welche mehrere Anschlagzonen (141, 142, 143) aufweist, welche axial versetzt sind.

7. Befestigungsvorrichtung nach Anspruch 6, wobei die Anschlagzonen durch untere Enden (141, 142, 143) gebildet sind, die zur Unterseite von axialen Längsrillen (14) ausgerichtet sind, welche sich vertikal erstrecken und radial in Bezug auf die Außenwand der Schürze vorkragen, wobei die unteren Enden der Rillen in axial versetzten Positionen angeordnet sind.

8. Befestigungsvorrichtung nach einem der Ansprüche 1 bis 4, wobei die Schulter (25) des Verkleidungsrings (2) ein gerändeltes Profil aufweist, welches die axial versetzten Eingriffselemente definiert.

9. Befestigungsvorrichtung nach Anspruch 8, wobei das gerändelte Profil Rändelungen (251, 252, 253, 254) unterschiedlicher Höhen und/oder Tiefen definiert.

10. Befestigungsvorrichtung nach einem der vorangehenden Ansprüche, wobei der Festlegungsring einen vorkragenden Vormontagering (16) aufweist, mit welchem die Verankerungsmittel (25) des Verkleidungsrings in vormontierter Stellung in Eingriff gelangen.

11. Fluidproduktabgabevorrichtung, aufweisend einen Behälter, ein Abgabeorgan, wie etwa eine Pumpe oder ein Ventil und eine Befestigungsvorrichtung nach einem der vorangehenden Ansprüche.
